# EUROPÄISCHE PATENTSCHRIFT

(11) **EP 3 105 771 B1**
(45) Veröffentlichungstag und Bekanntmachung des Hinweises auf die Patenterteilung: **03.10.2018**
(21) Anmeldenummer: 15701468.9
(22) Anmeldetag: 15.01.2015
(51) Int. Cl.: H01H 71/08, H01H 73/26, H01R 4/48

(54) **THERMISCHER ÜBERSTROMSCHUTZSCHALTER**
THERMAL OVERCURRENT CIRCUIT BREAKER
DISJONCTEUR THERMIQUE DE SURINTENSITÉ

(30) Priorität: 13.02.2014 DE 102014002026
(43) Veröffentlichungstag der Anmeldung: 21.12.2016
(73) Patentinhaber: Ellenberger & Poensgen GmbH, 90518 Altdorf (DE)
(72) Erfinder: FISCHER, Erich, 90518 Altdorf (DE); SCHMIDT, Wolfgang, 92348 Berg (DE)
(74) Vertreter: FDST Patentanwälte
(86) Internationale Anmeldenummer: PCT/EP2015/000060
(87) Internationale Veröffentlichungsnummer: WO 2015/120951

(56) Entgegenhaltungen:
- EP-A2- 1 936 744
- EP-A2- 2 568 539
- US-A- 4 167 720

## Beschreibung

Die Erfindung betrifft einen thermischen Überstromschutzschalter mit einem Schaltergehäuse, in dem ein thermisches Dehnelement, insbesondere ein Bimetall, und ein mit diesem gekoppelter, manuell betätigbarer Sprungschaltmechanismus sowie ein mit diesem zusammenwirkender Bewegkontakt und ein Festkontakt angeordnet sind, der mit einer ersten Anschlussschiene verbunden ist, während der Bewegkontakt über das thermische Dehnelement mit einer zweiten Anschlussschiene kontaktiert ist.

Bei einem thermischen Schutzschalter ist der Auslösezeitpunkt abhängig von der Höhe des Überstroms. Mit zunehmender Stromstärke wird ein Dehnelement, insbesondere ein Bimetall, bis zu einem definierten Auslösepunkt zunehmend erwärmt. Das thermische Dehnelement ist mit einem beispielsweise zur Freiauslösung manuelle betätigbaren Sprungmechanismus gekoppelt, der mit einem Bewegkontakt eines Kontaktpaars zusammenwirkt. Ein solcher, auch als Überstromschutzschalter bezeichneter Schutzschalter mit thermischer Auslösung dient üblicherweise zum Schutz von Verbrauchern wie beispielsweise Elektromotoren, Haushalts- und Büromaschinen, elektrischen Werkzeugen, Netzgeräten und Niederspannungsleitungen gegen Überstrom. Derartige Schutzschalter können einpolig, zweipolig oder dreipolig ausgeführt sein und werden für Nennspannungen von AC (Wechselstrom) 240V oder DC (Gleichstrom) 50V bei Nennströmen im Bereich zwischen 0,1A und 20A eingesetzt.

Ein thermische Überstromschutzschalter der genannten Art ist beispielsweise aus der DE 27 21 162 A1 und aus der DE 94 22 029 U1 bekannt. Bei den bekannten Schutzschaltern sind die Anschlüsse zum Kontaktpaar, d. h. an den Festkontakt und über ein Bimetall an den von einer Kontaktfeder getragenen Bewegkontakt als sogenannte Flachstecker ausgeführt, die aus dem Schaltergehäuse an einer einer EIN-/AUS-Schaltwippe gegenüberliegenden Anschlussseite herausgeführt. Der Anschluss von Leitungen erfolgt über Flachsteckerbuchsen oder mittels mit den Flachsteckern verschraubbaren Kabelschuhen.

Weiterhin ist aus der EP 2 568 539 A2 eine schraubenlose Klemmanschlussstelle für einen Schaltgerät bekannt. Der Erfindung liegt die Aufgabe zugrunde, einen insbesondere hinsichtlich Berührungsschutz, einfacher Anschlussmontage sowie Kontakt- und Anschlusssicherheit verbesserten thermischen Schutzschalter der genannten Art anzugeben. Diese Aufgabe wird erfindungsgemäß gelöst durch die Merkmale des Anspruchs 1. Vorteilhafte Ausgestaltungen und Weiterbildungen sind Gegenstand der Unteransprüche.

Hierzu weist der thermische Überstromschutzschalter ein Schaltergehäuse mit einer Anzahl von Anschlusskammern auf, in denen jeweils eine Anschlussschienen und ein zweischenkliges Federelement zur Klemmkontaktierung einer über eine Gehäuseöffnung in die jeweilige Anschlusskammer geführten Anschlussleitung mit der dortigen Anschlussschiene angeordnet sind. Vorzugsweise jedes Federelement weist einen ersten Federschenkel und einen zu diesem in einem Winkel verlaufenden zweiten Federschenkel auf. In die jeweilige Anschlusskammer mündet eine zweite Gehäuseöffnung ein, die vom zweiten Federschenkel des Federelements in dessen Anlageposition überdeckte und zur Schwenkbetätigung dieses Federschenkels vorgesehen ist.

Das Schaltergehäuse umfasst zudem vorzugsweise eine sich zwischen einer Bedienseite für ein manuell betätigbares Schaltelement und den Anschlusskammern erstreckende Kontaktkammer, in welcher der Sprungschaltmechanismus und das thermische Dehnelement sowie das Kontaktpaar aus Beweg- und Festkontakt angeordnet sind.

Der ersten Federschenkel stützt sich an einem ersten Schienen- oder Anschlussschenkel der Anschlussschiene kontaktierend ab. Der Winkel zwischen den beiden Federschenkeln des Federelements ist vorzugsweise größer als 45°, besonders bevorzugt größer als 60°, und kleiner als 180°, insbesondere kleiner oder gleich 90°. Der zweiten Federschenkel ist innerhalb der Anschlusskammer aus einer vorzugsweise sowohl die zweite Gehäuseöffnung als auch die erste Gehäuseöffnung zumindest teilweise überdeckenden Anlageposition an einer Kammerkontur gegen die Federkraft in eine zum ersten Federschenkel gerichtete Schwenkposition zur Klemmkontaktierung des in die Anschlusskammer geführten Anschlussleiters verbringbar.

Ein besonders zweckmäßige Ausgestaltung des oder jedes Federelementes sieht vor, dass dessen beiden Federschenkeln über einen Zwischenschenkel verbunden sind, mit dem das Federelement an einer Gehäusekontur innerhalb der Anschlusskammer anliegt. Der Zwischenschenkel ist geeigneterweise nach Art einer offenen Schlinge geformt. Die an die Schlingenform angepasst Gehäusekontur innerhalb der jeweiligen Anschlusskammer erstreckt sich vorzugsweise beidseitig des Zwischenschenkels unter Bildung einer Anlagekontur für die Schiingenaußenseite des Federelementes und einer Stützkontur, die vom sich zu den Federschenkeln hin öffnenden schlingenförmigen Zwischenschenkel umschlossen ist.

Eine weitere Ausgestaltung sieht U-förmige Anschlussschienen vor, die mit beiden U-Anschlussschenkeln oder mit zumindest einem der beiden U-Anschlussschenkel und dem diese verbindenden Mittelschenkel an einer Kammerwand der Anschlusskammer anliegt.

Zum besonders einfachen Lösen der Klemmkontaktierung einer angeschlossenen Anschlussleitung mündet in die oder jede Anschlusskammer eine zur ersten Gehäuseöffnung parallele zweite Gehäuseöffnung ein, die ebenfalls vom zweiten Federschenkel in dessen Anlageposition überdeckte ist. Zwar kann grundsätzlich mittels eines in die zweite Gehäuseöffnung direkt eingeführten Werkzeugs der zweiten Federschenkel verschwenkt werden. Vorteilhafterweise ist jedoch in der zweiten Gehäuseöffnung eine Betätigungshülse zum indirekten Verschwenken des zweiten Federschenkels mittels eines Werkzeugs angeordnet, so dass die Klemmkontaktierung besonders einfach, zuverlässig sowie zerstörungsfrei gelöst und die Anschlussleitung gezogen werden.

Nachfolgend wird ein Ausführungsbeispiel der Erfindung anhand einer Zeichnung näher erläutert. Darin zeigen:
- Fig. 1: in einer Seitenansicht einen thermischen Überlastschutzschalter mit Blick in drei Anschlusskammern eines teilweise geöffneten Schaltergehäuses, und
- Fig. 2 und 3: den thermischen Überlastschutzschalter in zwei verschiedenen perspektivischen Explosionsdarstellungen.

Einander entsprechende Teile sind in allen Figuren mit den gleichen Bezugszeichen versehen.

Die Figuren 1 bis 3 zeigen einen thermischen Überstromschutzschalter 1 mit einem Schaltergehäuse 2, in dem im Ausführungsbeispiel drei Anschlusskammern 3, 4, 5 nebeneinander angeordnet sind. In jeder Anschlusskammer 3, 4, 5 ist ein zweischenkliges Federelement 6 angeordnet. In jeder Anschlusskammer 3, 4, 5 ist des Weiteren eine Anschlussschiene 7 angeordnet, die jeweils U-förmig ausgebildet ist. Die U-Form der jeweiligen Anschlussschiene 7 ist durch einen in der in Figur 1 gekennzeichneten Gehäuselängsrichtung 8 verlaufenden ersten Schienenschenkel 7a und einen hierzu beabstandeten, parallelen Schienenschenkel 7b sowie einen verbindenden Mittelschenkel 7c gebildet. Mit diesen Schienenschenkeln 7a bis 7c liegen die jeweiligen Anschlussschienen 7 an Kammeraußenwänden 9 oder Kammerzwischenwänden 10 an. Aus Gründen der Übersichtlichkeit sind die gleichartigen Schienenschenkel der Anschlussschienen 7 in den beiden anderen Anschlusskammern 4 bzw. 5 nicht näher bezeichnet.

In den Anschlusskammern 3 bis 5 sitzen die gleichartigen, zweischenklige Federelemente 6 ein, die hinsichtlich der nachfolgenden Details wiederum aus Gründen der Übersichtlichkeit gleichermaßen oder nicht einzeln bezeichnet sind. Mit einem in Gehäuselängsrichtung 8 orientierten ersten Federschenkel 6a, der nachfolgend auch als Kontaktschenkel bezeichnet wird, liegt das jeweilige Federelement 6 am Schienenschenkel 7a der entsprechenden Anschlussschiene 7 kontaktierend an. Der nachfolgend auch als Klemmschenkel bezeichnete zweite Federschenkel 6b des jeweiligen Federelements 6 ist in der zur Gehäuselängsrichtung 8 senkrechten Gehäusequerrichtung 11 orientiert und überdeckt dort eine erste Gehäuseöffnung 12. Der jeweilige Klemmschenkel 6b des Federelementes 6 überdeckt zudem eine zur genannten ersten Gehäuseöffnung 12 parallele zweite Gehäuseöffnung 13 (Fig. 2). In dieser sitzt eine einseitig geschlossene Betätigungshülse 14 ein, die endseitig in die jeweilige Anschlusskammer 3, 4, 5 hineinragt und dort am Klemmschenkel 6b des jeweiligen Federelementes 6 anliegt. Ebenfalls aus Gründen der Übersichtlichkeit sind die gleichartigen zweiten Gehäuseöffnungen der anderen Anschlusskammern 3 und 4 wiederum nicht näher bezeichnet.

Die jeweilige Betätigungshülse 14 ist in der zugeordneten Gehäuseöffnung 13 in Gehäuselängsrichtung 8 zumindest geringfügig verschiebbar. Eine angeformte Rastnase 15 hinterschneidet im Montagezustand der Betätigungshülse 14 eine Randkontur 16 der jeweiligen Gehäuseöffnung 13 innerhalb der entsprechenden Anschlusskammer 3, 4, 5. Hierdurch ist die Betätigungshülse 14, die am gegenüberliegenden Einführende für ein Werkzeug eine Stützkontur 17 (Fig. 2) aufweist, innerhalb der entsprechenden Gehäuseöffnung 13 gesichert.

Wie in den Figuren anhand der dort rechten Anschlusskammer 5 veranschaulicht ist, erfolgt mittels der Federelemente 6 eine Klemmkontaktierung eines über die erste Gehäuseöffnung 12 in jeweilige die Anschlusskammer 3, 4, 5 eingesteckten Anschlussleitung 18 mit der jeweiligen Anschlussschiene 7 und dort mit dessen jeweiligen zweiten Schienenschenkel 7b. In Folge der Gestaltung, Anordnung und Federkraft des Federelementes 6 ist die Klemmkontaktierung selbstsichernd. Mit anderen Worten kann in Einsteckrichtung der jeweilige Klemmschenkel 6b mittels der Anschlussleitung 18 bzw. deren abisolierten Leiterende 19 in Gehäuselängsrichtung 8 und dabei in Richtung auf den Kontaktschenkel 6a unter Reduzierung des zwischen diesen Federschenkel 6a und 6b bestehenden Winkels α (Fig. 3) federelastisch verschwenkt werden. Eine Zugbelastung an der jeweiligen Anschlussleitung 18 in entgegen der Einsteckrichtung bewirkt hingegen mit zunehmender Zugkraft eine Verstärkung der Klemmwirkung.

Das Federelement 6 ist in der jeweiligen Anschlusskammer 3, 4, 5 positionsgenau gelagert. Hierzu ist im Bereich eines die beiden Federschenkel 6a und 6b verbindenden, nach Art einer offenen Schlinge geformten Zwischenschenkels 6c des Federelements 6 in der Anschlusskammer 3, 4, 5 eine Anlagekontur 20 und eine Stützkontur 21 gebildet, zwischen denen der Zwischenschenkel 6c des Federelements 6 einsitzt.

Wie aus den Figuren 2 und 3 vergleichsweise deutlich ersichtlich ist, ist das Schaltergehäuse 2 mehrteilig. Es weist einen Gehäusegrundkörper 2a und eine Gehäusekappe 2b sowie zwei Gehäusedeckel 2c auf. Im Gehäusegrundkörper 2a befinden sich die Anschlusskammern 3 bis 5, in welche die in einen Gehäuseboden 2d eingebrachten Gehäuseöffnungen 12, 13 einmünden. Aus Fig. 2 ersichtlich ist der Überstromschutzschalter 1 2-polig ausgeführt, so dass die Anschlusskammern 3 bis 5 und die darin einmündenden Gehäuseöffnungen 12, 13 sowie die Anschlussschienen 7 und Federelemente 6 entsprechend mehrfach vorhanden sind.

In Gehäuselängsrichtung 8 gesehen zwischen den Anschlusskammern 3 bis 5 und einer Bedienseite 2e des Schaltergehäuses 2 befindet sich eine Kontaktkammer 22 (Fig. 3), in der ein Sprungschaltmechanismus angeordnet ist, der mit einer Schaltwippe 23 an der Bedienseite 2e zusammen wirkt. Die Gehäusekappe 2b deckt im Montagezustand den Gehäusegrundkörper 2a im Bereich der Kontaktkammer 22 ab. Dabei ragt die Schaltwippe 23 über eine Kappenöffnung 24 der Gehäusekappe 2b aus dem Schaltergehäuse 2 zumindest teilweise heraus, um manuell zum Zweck einer Freiauslösung betätigt werden zu können. Die beiden Gehäusedeckel 2c sind vorzugsweise mit dem Gehäusegrundkörper 2a verrastbar und decken die beidseitig des Gehäusegrundkörpers 2a in diesen vorgesehen Anschlusskammern 3 bis 5 ab.

Der Sprungschaltmechanismus umfasst einen mit der Schaltwippe 23 gekoppelten Verklinkungshebel 25, der mit einer Kontaktfeder 26 zusammen wirkt, die freiendseitig einen Bewegkontakt 27 trägt. Diesem gegenüberliegenden befindet sich ein Festkontakt 28, der mit dem Bewegkontakt 27 ein Kontaktpaar bildet. Mit dem Verklinkungshebel 25 ist ein Auslösehebel 29 gekoppelt, der seinerseits mit einem thermischen Dehnelement 30 in Form eines U-förmigen Bimetalls zusammenwirkt. Das Bimetall 30 ist über dessen beiden U-Schenkel den beiden Anschlussschienen 7 in den Anschlusskammern 3 und 4 verbunden. Die Anschlussschiene 7 der Anschlusskammer 3 ist ihrerseits mit der Kontaktfeder 26 und über diese mit dem Bewegkontakt 27 elektrisch leitend verbunden.

Mit dieser Anschlusskonfiguration ist sichergestellt, dass bei zwischen eine Strom-/Spannungsquelle und eine Last (Verbraucher) gestaltetem Überstromschutzschalter 1 der Laststrom stets über das Bimetall 30 fließt, so dass dieses im Überlastfall, d. h. in Folge eines Überstroms die thermische Auslösung bewirken kann. Hierzu betätigt das Bimetall 30 gegebenenfalls in Folge dessen Ausbiegung den Auslösehebel 29, so dass dessen Verklinkung mit dem Verklinkungshebel 25 geöffnet und die von diesem in Kontaktstellung des Kontaktpaares 27, 28 gehaltene Kontaktfeder 26 in Folge deren Federrückstellkraft verschwenken kann, so dass der Kontakt zwischen dem Bewegkontakt 27 und dem Festkontakt 28 öffnet. Eine Kontaktöffnung kann auch manuell mittels der Schaltwippe 23 erfolgen, in dem diesen in die AUS-Stellung verschwenkt und hierdurch der Verklinkungshebel 25 manuell entklinkt wird.

Der thermischen Überstromschutzschalter 1 ist für Gleich- und Wechselspannungen im Niedervoltbereich (250V AC und 50V DC oder 65V DC) bei Nennstromstärken zwischen 0,05A und 20A ausgelegt und insbesondere zum Schutz von elektrischen Maschinen, Bordnetzen von Fahrzeugen, Transformatoren und Niederspannungsleitungen vorgesehen. Hierbei können Anschlussleitungen 18 mit einem Leiterquerschnitt im Bereich zwischen 0,14mm² und 4mm² klemmkontaktiert werden, wobei nicht nur starre, sondern auch unverdichtete und verdichtete flexible Anschlussleiter mit oder ohne Adernhülse sowie mit oder ohne Kunststoffhülse eingesetzt werden können.

Die Erfindung ist nicht auf die vorstehend beschriebenen Ausführungsbeispiele beschränkt. Vielmehr können auch andere Varianten der Erfindung von dem Fachmann hieraus abgeleitet werden, ohne den Gegenstand der Erfindung zu verlassen. Insbesondere sind ferner alle im Zusammenhang mit den Ausführungsbeispielen beschriebene Einzelmerkmale auch auf andere Weise miteinander kombinierbar, ohne den Gegenstand der Erfindung zu verlassen.

**Bezugszeichenliste**

| | | | |
|---|---|---|---|
| 1 | Überstromschutzschalter | 22 | Kontaktkammer |
| 2 | Schaltergehäuse | 23 | Schaltwippe |
| 2a | Gehäusegrundkörper | 24 | Kappenöffnung |
| 2b | Gehäusekappe | 25 | Verklinkungshebel |
| 2c | Gehäusedeckel | 26 | Kontaktfeder |
| 2d | Gehäuseboden | 27 | Bewegkontakt |
| 2e | Bedienseite | 28 | Festkontakt |
| 3 | Anschlusskammer | 29 | Auslösehebel |
| 4 | Anschlusskammer | 30 | Bimetall |
| 5 | Anschlusskammer | | |
| 6 | Federelement | | |
| 6a | erster Federschenkel | | |
| 6b | zweiter Federschenkel | | |
| 6c | Zwischenschenkel | | |
| 7 | Anschlussschiene | | |
| 7a | erster Schienenschenkel | | |
| 7b | zweiter Schienenschenkel | | |
| 8 | Gehäuselängsrichtung | | |
| 9 | Kammeraußenwand | | |
| 10 | Kammerzwischenwand | | |
| 11 | Gehäusequerrichtung | | |
| 12 | erste Gehäuseöffnung | | |
| 13 | zweite Gehäuseöffnung | | |
| 14 | Betätigungshülse | | |
| 15 | Rastnase | | |
| 16 | Randkontur | | |
| 17 | Stützkontur | | |
| 18 | Anschlussleitung | | |
| 19 | Leiterende | | |
| 20 | Anlagekontur | | |
| 21 | Stützkontur | | |

## Patentansprüche

1. Thermischer Überstromschutzschalter (1) mit einem Schaltergehäuse (2), in dem ein manuell betätigbarer Sprungschaltmechanismus (25 bis 29) ein ein mit diesem zusammenwirkendes thermisches Dehnelement (30), insbesondere ein Bimetall, sowie ein mit dem Sprungschaltmechanismus (25 bis 29) zusammenwirkender Bewegkontakt (27) und ein Festkontakt (28) angeordnet sind, der mit einer ersten Anschlussschiene (7) verbunden ist, während der Bewegkontakt (27) über das thermische Dehnelement (30) mit einer zweiten Anschlussschiene (7) kontaktiert ist,
**dadurch gekennzeichnet,**
- **dass** das Schaltergehäuse (2) einen Gehäusegrundkörper (2a) mit einer Anzahl von Anschlusskammern (3, 4, 5) und mit einer sich zwischen diesen und einer Bedienseite (2e) befindenden Kontaktkammer (22) aufweist, in welcher der Sprungschaltmechanismus (25 bis 29) zusammen mit dem thermischen Dehnelement (30) angeordnet ist,
- **dass** in jeder Anschlusskammer (3, 4, 5) eine der Anschlussschienen (7) und ein zweischenkliges Federelement (6) zur Klemmkontaktierung einer über eine erste Gehäuseöffnung (12) in die Anschlusskammer (3, 4, 5) geführten Anschlussleitung (18) mit der Anschlussschiene (7) mit einem ersten Federschenkel (6a) und einem zweiten Federschenkel (6b) angeordnet ist, und
- **dass** in die jeweilige Anschlusskammer (3, 4, 5) eine zur ersten Gehäuseöffnung (12) parallele und vom zweiten Federschenkel (6b) in dessen Anlageposition überdeckte zweite Gehäuseöffnung (13) zur Schwenkbetätigung des zweiten Federschenkels (6b) einmündet.

2. Überstromschutzschalter (1) nach Anspruch 1,
**dadurch gekennzeichnet,**
**dass** sich der erste Federschenkel (6a) des Federelements (6) an einem ersten Schienenschenkel (7a) der Anschlussschiene (7) kontaktierend abgestützt und der zweite Federschenkel (6b) des Federelements (6) zu dessen erstem Federschenkel (6a) in einem Winkel größer 45°, vorzugsweise größer 60°, und kleiner 180°, insbesondere kleiner oder gleich 90°, verläuft.

3. Überstromschutzschalter (1) nach Anspruch 1 oder 2,
**dadurch gekennzeichnet,**
**dass** in Richtung des Freiendes des zweiten Federschenkel (6a) des Federelements (6) gesehen die in die jeweilige Anschlusskammer (3, 4, 5) einmündendes zweite Gehäuseöffnung (13) der jeweiligen ersten Gehäuseöffnung (12) vorgeordnet ist.

4. Überstromschutzschalter (1) nach einem der Ansprüche 1 bis 3,
**dadurch gekennzeichnet,**
**dass** in die zweite Gehäuseöffnung (13) eine Betätigungshülse (14), insbesondere mit einer Stützkontur (17) für ein Werkzeug, zur indirekten Schwenkbetätigung des zweiten Federschenkels (6b) eingesetzt oder einsetzbar ist.

5. Überstromschutzschalter (1) nach Anspruch 4,
**dadurch gekennzeichnet,**
**dass** die Betätigungshülse (14) in der zweiten Gehäuseöffnung (13) in Gehäuselängsrichtung (8) zumindest geringfügig verschiebbar ist.

6. Überstromschutzschalter (1) nach Anspruch 4 oder 5,
**dadurch gekennzeichnet,**
**dass** an die Betätigungshülse (14) eine Rastnase (15) angeformt ist, welche im Montagezustand der Betätigungshülse (14) eine Randkontur (16) der zweiten Gehäuseöffnung (13) innerhalb der entsprechenden Anschlusskammer (3, 4, 5) hinterschneidet.

7. Überstromschutzschalter (1) nach einem der Ansprüche 1 bis 6,
**dadurch gekennzeichnet,**
**dass** der zweite Federschenkel (6a) des Federelements (6) innerhalb der Anschlusskammer (3, 4, 5) aus einer die zweite Gehäuseöffnung (13) und die erste Gehäuseöffnung (12) zumindest teilweise überdeckenden Anlageposition gegen die Federkraft in eine zum ersten Federschenkel (6a) gerichtete Schwenkposition zur Klemmkontaktierung des über die erste Gehäuseöffnung (12) in die Anschlusskammer (3, 4, 5) geführten Anschlussleiters (18) verbringbar ist.

8. Überstromschutzschalter (1) nach einem der Ansprüche 1 bis 7,
**dadurch gekennzeichnet,**
- **dass** die beiden Federschenkeln (6a, 6b) des Federelements (6) über einen nach Art einer offenen Schlinge geformten Zwischenschenkel (6c) verbunden sind, und
- **dass** innerhalb der Anschlusskammer (3, 4, 5) eine an die Schlingenform angepasste Anlagekontur (20) und eine Stützkontur (20, 21) aufweist, zwischen denen der an diesen anliegende Zwischenschenkel (6c) einsitzt.

9. Überstromschutzschalter (1) nach einem der Ansprüche 1 bis 8,
**gekennzeichnet durch**
eine U-förmige Anschlussschiene (7), die mit zumindest einem der beiden Schienenschenkel (7a, 7b) und/oder dem diese zur U-Form verbindenden Mittelschenkel (6c) an einer Kammerwand (9, 10) der Anschlusskammer (3, 4, 5) anliegt.

10. Überstromschutzschalter (1) nach einem der Ansprüche 1 bis 9,
**dadurch gekennzeichnet,**
**dass** der Sprungschaltmechanismus (25 bis 29) einen mit einem manuell betätigbaren Schaltelement (2), insbesondere einer Schaltwippe, gekoppelten und mit einer den Bewegkontakt (27) tragenden Kontaktfeder (26) zusammenwirkenden Verklinkungshebel (25) sowie einen mit diesem gekoppelten Auslösehebel (29) aufweist, der mit dem thermischen Dehnelement (30) zusammenwirkt.

11. Überstromschutzschalter (1) nach einem der Ansprüche 1 bis 10,
**gekennzeichnet durch**
eine direkt mit dem Bewegkontakt (27) und über das thermische Dehnelement (30) mit der zweiten Anschlussschiene (7) verbundene dritte Anschlussschiene (7), die mit einem weiteren zweischenkligen Federelement (6) in einer weiteren Anschlusskammer (3, 4, 5) zur Klemmkontaktierung einer in diese über eine Gehäuseöffnung (12, 13) geführten Anschlussleitung (18) angeordnet ist.

## Claims

1. Thermal overcurrent circuit breaker (1) having a switch housing (2), in which a manually activatable snap-action switch mechanism (25 to 29), a thermal expansion element (30) interacting therewith, in particular a bimetal, and a movement contact (27) interacting with the snap-action switch mechanism (25 to 29) and a fixed contact (28) are arranged, which is connected to a first attachment rail (7), while the movement contact (27) is contacted with a second attachment rail (7) via the thermal expansion element (30),
**characterised in that**
- the switch housing (2) has a housing base body (2a) having a number of attachment chambers (3, 4, 5) and having a contact chamber (22) located between these and an operating side (2e), in which contact chamber (22) the snap-action switch mechanism (25 to 29) is arranged together with the thermal expansion element (30),
- in each attachment chamber (3, 4, 5), one of the attachment rails (7) and a two-limbed spring element (6) for the clamping contact of an attachment lead (18) guided into the attachment chamber (3, 4, 5) via a first housing opening (12) is arranged with the attachment rail (7) having a first spring limb (6a) and a second spring limb (6b), and
- a second housing opening (13) parallel to the first housing opening (12) and covered by the second spring limb (6b) in its abutment position opens into the respective attachment chamber (3, 4, 5) for the pivoting actuation of the second spring limb (6b).

2. Overcurrent circuit breaker (1) according to claim 1,
**characterised in that**
the first spring limb (6a) of the spring element (6) is supported in a contacting manner on a first rail limb (7a) of the attachment rail (7), and the second spring limb (6b) of the spring element (6) runs at an angle greater than 45° relative to its first spring limb (6a), preferably greater than 60°, and smaller than 180°, in particular smaller than or equal to 90°.

3. Overcurrent circuit breaker (1) according to claim 1 or 2,
**characterised in that**,
seen in the direction of the free end of the second spring limb (6a) of the spring element (6), the second housing opening (13) opening into the respective connection chamber (3, 4, 5) is arranged in front the respective first housing opening (12).

4. Overcurrent circuit breaker (1) according to one of claims 1 to 3,
**characterised in that**
an actuation sleeve (14), in particular having a supporting contour (17) for a tool, is inserted or can be inserted into the second housing opening (13) for the indirect pivoting actuation of the second spring limb (6b).

5. Overcurrent circuit breaker (1) according to claim 4,
**characterised in that**
the actuation sleeve (14) in the second housing opening (13) can be shifted at least marginally in the longitudinal direction of the housing (8).

6. Overcurrent circuit breaker (1) according to claim 4 or 5,
**characterised in that**
a latching nose (15) is moulded onto the actuation sleeve (14), said latching nose (15) undercutting an edge contour (16) of the second housing opening (13) inside the corresponding attachment chamber (3, 4, 5) in the mounted state of the actuation sleeve (14).

7. Overcurrent circuit breaker (1) according to one of claims 1 to 6,
**characterised in that**
the second spring limb (6a) of the spring element (6) inside the attachment chamber (3, 4, 5) can be moved out of an abutment position that at least partially covers the second housing opening (13) and the first housing opening (12) against the spring force into a pivoting position directed towards the first spring limb (6a) for the clamp contacting of the attachment lead (18) guided into the attachment chamber (3, 4, 5) via the first housing opening (12).

8. Overcurrent circuit breaker (1) according to one of claims 1 to 7,
**characterised in that**
- the two spring limbs (6a, 6b) of the spring element (6) are connected via an intermediary limb (6c) formed in the manner of an open loop, and
- inside the attachment chamber (3, 4, 5), it has an abutment contour (20) adjusted to the shape of the loop and a supporting contour (20, 21), between which the intermediary limb (6c) abutting thereon is seated.

9. Overcurrent circuit breaker (1) according to one of claims 1 to 8,
**characterised by**
a U-shaped attachment rail (7), which abuts on a chamber wall (9, 10) of the attachment chamber (3, 4, 5) with at least one of the two rail limbs (7a, 7b) and/or the central limb (6c) connecting these to form the U-shape.

10. Overcurrent circuit breaker (1) according to one of claims 1 to 9,
**characterised in that**
the snap-action spring mechanism (25 to 29) has a latching lever (25) coupled to a manually activatable switching element (2), in particular a rocker switch, and interacting with a contact spring (26) bearing the movement contact (27), as well as a release lever (29) coupled to this which interacts with the thermal expansion element (30).

11. Overcurrent circuit breaker (1) according to one of claims 1 to 10,
**characterised by**
a third attachment rail (7) that is directly connected to the movement contact (27) and connected to the second attachment rail (7) via the thermal expansion element (30) and that is arranged in a further attachment chamber (3, 4, 5) with a further two-limbed spring element (6) for the clamping contact of an attachment lead (18) guided into this via a housing opening (12, 13).

## Revendications

1. Disjoncteur thermique à maximum d'intensité (1) comprenant un boîtier de commutateur (2) dans lequel sont disposés un mécanisme de commutation à action brusque actionné manuellement (25 à 29), un élément de dilatation thermique (30) interagissant avec celui-ci, en particulier un bilame, et un contact mobile (27) coopérant avec le mécanisme de commutation à action brusque (25 à 29) et un contact fixe (28) qui est relié à un premier rail de raccordement (7), tandis que le contact mobile (27) est mis en contact avec un second rail de raccordement (7) par l'intermédiaire de l'élément de dilatation thermique (30),
**caractérisé**
- **en ce que** le boîtier de commutateur (2) est muni d'un corps de base de boîtier (2a) avec un certain nombre de chambres de raccordement (3, 4, 5) et avec une chambre de contact (22) située entre celles-ci et une face de commande (2e) et dans laquelle le mécanisme de commutation à action brusque (25 à 29) est disposé avec l'élément de dilatation thermique (30),
- **en ce que** dans chaque chambre de raccordement (3, 4, 5) sont disposés l'un des rails de raccordement (7) et un élément ressort (6) à deux branches pour mettre en contact par serrage une conduite de raccordement (18), guidée par une première ouverture de boîtier (12) dans la chambre de raccordement (3, 4, 5), avec le rail de raccordement (7) par le biais d'une première branche de ressort (6a) et d'une deuxième branche de ressort (6b), et
- **en ce qu'**une deuxième ouverture de boîtier (13), parallèle à la première ouverture de boîtier (12) et recouverte par la deuxième branche de ressort (6b) dans sa position de butée, débouche dans la chambre de raccordement considérée (3, 4, 5) pour l'actionnement pivotant de la deuxième branche de ressort (6b).

2. Disjoncteur à maximum d'intensité (1) selon la revendication 1,
**caractérisé en ce que**
la première branche de ressort (6a) de l'élément ressort (6) s'appuie en établissant un contact sur une première branche de rail (7a) du rail de raccordement (7) et la deuxième branche de ressort (6b) de l'élément ressort (6) s'étend par rapport à sa première branche de ressort (6a) en faisant un angle supérieur à 45°, de préférence supérieur à 60°, et inférieur à 180°, en particulier inférieur ou égal à 90°.

3. Disjoncteur à maximum d'intensité (1) selon la revendication 1 ou 2,
**caractérisé en ce que**
observé dans la direction de l'extrémité libre de la deuxième branche de ressort (6***a*/*b***) de l'élément ressort (6), la deuxième ouverture de boîtier (13) débouchant dans la chambre de raccordement considérée (3, 4, 5) est disposée devant la première ouverture de boîtier correspondante (12).

4. Disjoncteurs à maximum d'intensité (1) selon l'une des revendications 1 à 3,
**caractérisé en ce qu'**
un manchon d'actionnement (14), en particulier avec un contour support (17) pour un outil, est inséré ou peut être inséré dans la deuxième ouverture de boîtier (13) pour l'actionnement de pivotement indirect de la deuxième jambe de ressort (6b).

5. Disjoncteur à maximum d'intensité (1) selon la revendication 4,
**caractérisé en ce que**
le manchon d'actionnement (14) peut être déplacé, au moins légèrement, dans la deuxième ouverture de boîtier (13) en direction longitudinale (8) du boîtier.

6. Disjoncteur à maximum d'intensité (1) selon la revendication 4 ou 5,
**caractérisé en ce qu'**
une patte de verrouillage (15) est formée sur le manchon d'actionnement (14), laquelle, à l'état monté du manchon d'actionnement (14), se place derrière un contour de bord (16) de la deuxième ouverture de boîtier (13) à l'intérieur de la chambre de raccordement (3, 4, 5) correspondante.

7. Disjoncteurs à maximum d'intensité (1) selon l'une des revendications 1 à 6,
**caractérisé en ce que**
la deuxième jambe de ressort (6***a*/*b***) de l'élément ressort (6) peut être déplacée à l'intérieur de la chambre de raccordement (3, 4, 5) contre la force du ressort d'une position de butée recouvrant au moins partiellement la deuxième ouverture de boîtier (13) et la première ouverture de boîtier (12), dans une position de pivotement dirigée vers la première jambe de ressort (6a) pour une mise en contact par serrage du conducteur de raccordement (18) guidé dans la chambre de raccordement (3, 4, 5) à travers la première ouverture de boîtier (12).

8. Disjoncteurs à maximum d'intensité (1) selon l'une des revendications 1 à 7,
**caractérisé**
- **en ce que** les deux branches de ressort (6a, 6b) de l'élément ressort (6) sont reliées par l'intermédiaire d'une branche intermédiaire (6c) en forme de boucle ouverte, et
- **en ce qu'**un contour de butée (20) adapté à la forme des boucles et un contour de support (20, 21) sont placés à l'intérieur de la chambre de raccordement (3, 4, 5) et entre lesquels se trouve la branche intermédiaire (6c) en appui contre eux.

9. Disjoncteurs à maximum d'intensité (1) selon l'une des revendications 1 à 8,
**caractérisé par**
un rail de raccordement en forme de U (7) qui repose contre une paroi de chambre (9, 10) de la chambre de raccordement (3, 4, 5) avec au moins l'une des deux branches de rail (7a, 7b) et/ou la branche centrale (***6*/*7***c) les reliant pour former le U.

10. Disjoncteur à maximum d'intensité (1) selon l'une des revendications 1 à 9,
**caractérisé en ce que**
le mécanisme de commutation à action brusque (25 à 29) est muni d'un levier de verrouillage (25) couplé à un élément de commutation (2) actionnable manuellement, en particulier un interrupteur à bascule, et coopérant avec un ressort de contact (26) portant le contact mobile (27), et d'un levier de déclenchement (29) couplé à celui-ci et qui coopère avec l'élément de dilatation thermique (30).
